# EUROPÄISCHE PATENTANMELDUNG

(11) **EP 2 412 881 A1**
(43) Veröffentlichungstag der Anmeldung: **01.02.2012**
(21) Anmeldenummer: 11175462.8
(22) Anmeldetag: 26.07.2011
(51) Int. Cl.: E04B 1/84, E04B 2/02, E04B 1/36

(54) **Schall dämmendes Lager für einer Wand, derart erstellte Wand und Verfahren zum Erstellen einer Wand**

(30) Priorität: 29.07.2010 CH 12442010
(71) Anmelder: Wienerberger AG, 1100 Wien (AT)
(72) Erfinder: Blechschmidt, Kay, 8600 Dübendorf (CH); Fritsche, Michael, 9500 Wil (CH); Dobrew, Marcus, 8600 Dübendorf (CH)
(74) Vertreter: Schmauder & Partner AG Patent- & Markenanwälte VSP

(57) **Zusammenfassung**

Um eine Mauer, insbesondere mit plangeschliffenen Bausteinen und einem Klebespalt in der horizontalen Fuge kleiner gleich 1 mm, schalldämmend erstellen zu können, wird vorgeschlagen, zunächst ein Lagerbett mit einer Basisschicht (10) und seitlichen Aufkantungen (20) sowie Aufkantungen an den Enden des Lagerbettes (30) zu erstellen und mit einer Mörtelschicht aus einem selbstnivellierenden Mörtel in das Lagerbett bis maximal der Höhe der Aufkantungen einzufüllen und aushärten zu lassen. Dabei besteht die Basisschicht des Lagerbettes aus einem Höhen ausgleichenden, Schall dämmenden Material, vorzugsweise aus einer Gummischicht oder einer gummiähnlichen Schicht.

## Beschreibung

### Technisches Gebiet

Die Erfindung betrifft ein Schall dämmendes Lager für eine Wand. Weiterhin betrifft die Erfindung eine mit Hilfe eines solchen schall dämmenden Lagers erstellte Wand und ein Verfahren zum Erstellen einer derartigen Wand

### Stand der Technik

Wände, insbesondere Wände aus einem Mauerwerk werden seit langen Zeiten auf einem Lager aus einem Mörtelbett aufgebaut, also aufgemauert. Dabei wurde seit einiger Zeit ein Verfahren entwickelt, bei dem plangeschliffene Bausteine, insbesondere Backsteine, mit einem Klebespalt in der horizontalen Fuge kleiner gleich 1 mm aufgemauert werden. Während in früheren Zeiten Unterschiede bei den Bausteinen - z.B. Toleranzabweichungen - durch die Variation der Mörtelschicht ausgeglichen wurden, ist dies beim Planziegelmauerwerk nicht möglich und - wegen der Eigenschaft der Bausteine, hochgenau plangeschliffen die erforderlichen Niveaumasse aufzuweisen - grundsätzlich auch nicht nötig.

Allerdings ist es für das vorstehend beschriebene und bereits bekannte Mauerverfahren notwendig, die Mauerschicht auf ein wohl nivelliertes Lager aufzubauen. Dazu wird bislang - gemäss dem bekannten Stand der Technik - zunächst eine Basisschicht aufgetragen und dann - zumeist mittels nassem Abzug - nivelliert.

Durchaus bekannt ist es selbstverständlich auch, Schall dämmende Elemente, wie z.B. Materialstreifen aus Gummi oder gummiähnlichem Material unter der Basisschicht anzubringen, ohne dass sich damit an der Notwendigkeit der Technik, die Basisschicht durch nassen Abzug oder andere Verfahren zu nivellieren, etwas ändern würde.

Es hat sich aber herausgestellt, dass die Erstellung einer solchen Basisschicht sehr zeitaufwändig und damit kostspielig ist.

### Darstellung der Erfindung

Eine Aufgabe der Erfindung ist es, eine vereinfachte, aber durchaus hochgenaue Basisschicht sowie ein Verfahren zu seiner Erstellung anzugeben, bei dem die Nachbehandlung der Basisschicht - üblicherweise durch Schleifen - nicht mehr erforderlich ist.

Diese Aufgabe der Erfindung wird durch ein Lager nach Anspruch 1 gelöst. Dabei haben die Massnahmen der Erfindung zunächst einmal zur Folge, dass eine Wand, vorzugsweise ein Mauerwerk aus plangeschliffenem Bausteinen, ohne ein aufwändiges Nachbehandlungsverfahren an der Basis mit einem Klebespalt in der horizontalen Fuge kleiner gleich 1 mm erstellbar ist, wobei die Wand zudem noch gegenüber der Basis Schall dämmend angeordnet ist. Dadurch, dass der Abstand der seitlichen Aufkantungen mittels Klammerverbinder jeweils an den gegenüberliegenden Aufkantungen fixiert wird, erhält die Anordnung die notwendige Stabilität. Die unterlegende Gummischicht oder gummiähnliche Schicht ist erfindungsgemäss den Erfordernissen bezüglich der Schall dämmenden Eigenschaft angepasst, während die Dicke der Mörtelschicht aus dem selbstnivellierenden Mörtel einerseits dem Material des Mörtels, also seiner notwendigen Dicke für die selbstnivellierende Eigenschaft und andererseits baulichen Verhältnissen angepasst sein wird.

Dabei ist allerdings zu beachten, dass das Lager ein Querdehnungsverhalten aufweist, das keine Schwächung der Tragfähigkeit des Wand- oder Mauerwerkselements hervorruft. Andererseits sollen aber auch gute Schalldämmungseigenschaften erreicht werden. Dies wird vorteilhalterweise dadurch erreicht, dass eine Gummischicht oder eine entsprechende Kunststoffschicht mit einer Dicke von 3 bis 7 mm und einer Härte von 40° bis 70 ° nach Shore (nach DIN 53505 und 7868), vorzugsweise mit einer Dicke von 4 bis 6 mm und einer Härte von 50° bis 60° eingesetzt wird.

Vorzugsweise bestehen die Aufkantungen des Lagers ebenfalls aus einer Gummischicht oder einer gummiähnlichen Schicht und sind fest mit der Basisschicht des Lagerbettes verbunden.

Besonders vorteilhaft ist in diesem Fall, wenn die Aufkantungen jeweils als Einkerbungen - vorzugsweise mit einem Kerbwinkel von ca. 90°- in die Basisschicht ausgebildet sind. Dann können die seitlichen Aufkantungen durch Umklappen um einen Winkel von ca. 90° aufgestellt werden. Dies hat den besonderen Vorteil, dass die Basisschicht besonders einfach von einer Vorratsrolle abgewickelt und dann zugeschnitten werden kann. Dann werden die Aufkantungen durch Umklappen aufgestellt und vorzugsweise mittels in den Einkerbungen vorbereiteten Klebeverbindungen oder Klettverbindungen im Bereich der Einkerbungen jeweils an der Basisschicht fixiert.

Eine alternative Einfachlösung ist, wenn auch die Aufkantungen des Lagers aus einer Pappschicht, einer Gummischicht oder einer gummiähnlichen Schicht bestehen und - nach dem Auslegen - an der Basisschicht des Lagerbettes angeordnet werden.

In beiden Fällen können die Aufkantungen stabilisiert werden, indem in ihnen jeweils Nuten zur Aufnahme der Klammerverbinder ausgebildet sind. Diese Nuten können als Rundnuten mit einer - gegenüber dem Durchmesser kleineren - Nutenöffnung in den Innenseiten der Aufkantungen ausgebildet sein. Alternativ ist es auch möglich, Nuten als Schlitznuten in den Oberkanten der Aufkantungen auszubilden.

Die erfindungsgemäss erstellte Wand besteht aus einer Wandschicht, vorzugsweise aus plangeschliffenen Bausteinen, die mit einem Klebespalt in der horizontalen Fuge kleiner gleich 1 mm vermauert werden und ist auf einem Schall dämmenden Lager wie vorstehend beschrieben aufgebaut.

Das Schall dämmende Lager für eine solche Wand aus plangeschliffenen Bauelementen, insbesondere eine Mauerschicht aus Backsteinen, wird erfindungsgemäss wie folgt hergestellt: Zunächst wird das Lagerbett mit der Basisschicht und seitlichen Aufkantungen angeordnet. Besonders vorteilhaft ist dabei, wenn die Basisschicht aus einem in einer Längsrichtung des Lagerbettes zur Verfügung stehenden Vorrat gelegt wird. Dabei kommt insbesondere eine Vorratsrolle in Betracht.

Selbstverständlich ist es grundsätzlich möglich, wenn die Vorratsrolle dabei eine Gummischicht mit einer bestimmten Dicke aufweist und die seitlichen Auskantungen beim Verlegen und vor dem Einbringen des selbstnivellierenden Mörtels z.B. durch Ankleben oder Anklemmen einer seitlichen Schicht ebenfalls aus Gummi oder einer gummiähnlichen Schicht oder aus Pappe, Holz, Kunststoff oder einem anderen Material angebracht werden. Besonders vorteilhaft ist es allerdings, wenn die seitlichen Aufkantungen als - auf der Vorratsrolle - eingeklappte und durch mechanische Hilfsmittel wie obere Abstandsstäbe, Klammern und/oder ähnlich wirkenden Mitteln beim Einbringen des selbstnivellierenden Mörtels senkrecht gehalten werden.

Weiterhin wird das Lagerbett bezüglich seiner Länge gemäss der Länge der Wand zugeschnitten und genau positioniert. Es werden dann die Aufkantungen auch an den Enden des Lagerbettes angebracht. An den Stellen, an denen eine weitere Wand in anderer Richtung - typischerweise rechtwinklig - ausgebildet werden soll, wird dann ein Lagerbett an die positionierten Lagerbettteile angesetzt. Danach wird die Mörtelschicht aus selbstnivellierendem Mörtel bis maximal der Höhe der Aufkantungen eingefüllt und der selbstnivellierende Mörtel härtet aus.

Das Verfahren zum Ausbilden einer Wand aus plangeschliffenen Bausteinen mit einem Klebespalt in der horizontalen Fuge kleiner gleich 1 mm umfasst dann noch die Schritte des Aufbaus der Wand mit plangeschliffenen Bauelementen.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen weiteren Ausnahmebedingungen, so dass die in dem jeweiligen Anwendungsgebiet bekannten Auswahlkriterien uneingeschränkt Anwendung finden können.

### Kurze Beschreibung der Zeichnungen

Weitere Einzelheiten, Vorteile und Merkmale des Gegenstandes der vorliegenden Erfindung ergeben sich aus der nachfolgenden Beschreibung der dazu gehörenden Zeichnungen, in denen - beispielhaft - erfindungsgemässe Vorrichtungen erläutert werden. In den Zeichnungen zeigt:
- Figur 1: eine Darstellung eines homogenen Gummilagers als Basisbett für den selbstnivellierenden Mörtel gemäss der Erfindung, wie es von einer Vorratsrolle zur Verfügung steht, gemäss einem Ausführungsbeispiel der Erfindung;
- Figur 2: eine Darstellung eines homogenen Gummilagers als Basisbett für den selbstnivellierenden Mörtel gemäss Figur 1, wie es nach dem Ausklappen der seitlichen Aufkantungen und dem Anbringen der Abschlussaufkantungen - vor dem Einbringen des selbstnivellierenden Mörtels bereit steht.

### Wege zur Ausführung der Erfindung

In Figur 1 und 2 ist ein Basisbett 10 aus Gummi mit seitlichen Aufwandungen 20 - im Ausführungsbeispiel ebenfalls aus Gummi dargestellt. Das Basisbett 10 ist nach dem Auslegen auf dem Boden, auf dem eine Wand gemäss der vorliegenden Erfindung gemauert werden soll, weiterhin mit Abschlussaufwandungen 30 versehen, die mit Klebeband befestigt wurden.

Die unterlegende Gummischicht ist erfindungsgemäss den Erfordernissen bezüglich der Schall dämmenden Eigenschaft angepasst, ohne dass ein Querdehnungsverhalten auftritt, das eine unakzeptable Schwächung der Tragfähigkeit des Wand- oder Mauerwerkselements hervorruft und ist im Ausführungsbeispiel ca. 5 mm dick und weist eine Härte von ca. 55° nach Shore (nach DIN 53505 und 7868 auf.

Im vorliegenden Ausführungsbeispiel ist die die Basisschicht aus einem in einer Längsrichtung des Lagerbettes zur Verfügung stehenden Vorrat, nämlich einer Vorratsrolle, gelegt. Dabei sind die seitlichen Aufkantungen - auf der Vorratsrolle - eingeklappt.

Im Ausführungsbeispiel sind die Aufkantungen jeweils durch Einkerbungen mit einem Kerbwinkel von ca. 90° in der Verbreiterung der Basisschicht vorbereitet. Die seitlichen Aufkantungen können durch Umklappen um einen Winkel von ca. 90° aufgestellt werden. Dies hat den besonderen Vorteil, dass die Basisschicht besonders einfach von einer Vorratsrolle abgewickelt und dann zugeschnitten werden kann. Nachdem die Aufkantungen durch Umklappen aufgestellt wurden, werden sie - zusätzlich zu den Klammerverbindern - mittels in den Einkerbungen vorbereiteten Klebeverbindungen oder Klettverbindungen im Bereich der Einkerbungen jeweils an der Basisschicht fixiert. Die Anordnung mit den Klammerverbinder kann noch weiter stabilisiert werden, indem in den Aufkantungen jeweils ausgebildete Nuten für die Klammerverbinder angeordnet werden. Im Ausführungsbeispiel gemäss Figur 1 sind diese Nuten als Rundnuten mit einer - gegenüber dem Durchmesser kleineren - Nutenöffnung in den Oberkanten der Aufkantungen ausgebildet. In einer alternativen Ausführung sind die Nuten entsprechend in den Innenseiten der Aufkantungen ausbildet.

Die erstellte Wand besteht im hier beschriebenen Ausführungsbeispiel aus einer Wandschicht aus plangeschliffenen Bausteinen, die mit einem Klebespalt in der horizontalen Fuge kleiner gleich 1 mm vermauert werden und ist auf einem Schall dämmenden Lager wie vorstehend beschrieben aufgebaut.

### Bezugszeichenliste

- 10: Basisbett
- 20: seitliche Aufkantungen
- 25: Einkerbungen
- 30: Abschlussaufkantungen
- 40: Nuten für Klammern

## Patentansprüche

1. Schall dämmendes Lager für eine Wand aus plangeschliffenen Bauelementen, insbesondere für ein Mauerwerk aus Backsteinen, Kalksandsteinen, Porenbetonsteinen, Zementsteinen oder Lehmsteinen, mit einem Lagerbett mit einer Basisschicht (10) und seitlichen Aufkantungen (20) sowie Aufkantungen an den Enden des Lagerbettes (30), und
mit einer Mörtelschicht aus einem selbstnivellierenden Mörtel, der in das Lagerbett bis maximal der Höhe der Aufkantungen (20, 30) eingefüllt und ausgehärtet wurde, wobei zumindest die Basisschicht des Lagerbettes aus einem Schall dämmenden Material besteht, das es der Basisschicht erlaubt sich an den Untergrund anzupassen, vorzugsweise aus einer Gummischicht oder einer gummiähnlichen Schicht, **dadurch gekennzeichnet, dass** der Abstand der seitlichen Aufkantungen mittels Klammerverbinder jeweils an den gegenüberliegenden Aufkantungen fixiert wird.

2. Schall dämmendes Lager nach Anspruch 1, **dadurch gekennzeichnet, dass** die Gummischicht oder gummiähnliche Schicht eine Dicke von 3 bis 7 mm und einer Härte von 40° bis 70° nach Shore, vorzugsweise mit einer Dicke von 4 bis 6 mm und einer Härte von 50° bis 60° aufweist.

3. Schall dämmendes Lager nach Anspruch 1 oder 2, **dadurch gekennzeichnet, dass** auch die Aufkantungen des Lagers (20, 30) aus einer Gummischicht oder einer gummiähnlichen Schicht bestehen und fest mit der Basisschicht (10) des Lagerbettes verbunden sind.

4. Schall dämmendes Lager nach Anspruch 3, **dadurch gekennzeichnet, dass** die Aufkantungen jeweils als Einkerbungen (25) in die Basisschicht ausgebildet sind, die durch Umklappen um einen Winkel von ca. 90° aufstellbar sind.

5. Schall dämmendes Lager nach Anspruch 4, **dadurch gekennzeichnet, dass** die Aufkantungen nach dem Umklappen mittels in den Einkerbungen (25) vorbereiteten Klebeverbindungen oder Klettverbindungen im Bereich der Einkerbungen jeweils an der Basisschicht (10) fixierbar sind.

6. Schall dämmendes Lager nach Anspruch 1 oder 2, **dadurch gekennzeichnet, dass** die Aufkantungen des Lagers aus einer Pappschicht, einer Gummischicht oder einer gummiähnlichen Schicht bestehen und an der Basisschicht des Lagerbettes angeordnet sind.

7. Schall dämmendes Lager nach einem der Ansprüche 1 bis 6, **dadurch gekennzeichnet, dass** an den Aufkantungen jeweils Nuten (40) zur Aufnahme von Klammerverbindern ausgebildet sind.

8. Wand mit einer Wandschicht aus plangeschliffenen Bausteinen und einem Klebespalt in der horizontalen Fuge kleiner gleich 1 mm, wobei die Wandschicht auf einem Schall dämmenden Lager gemäss einem der Ansprüche 1 bis 7 aufgebaut ist.

9. Verfahren zum Ausbilden eines Schall dämmenden Lagers für eine Wand aus plangeschliffenen Bauelementen, insbesondere eine Mauerschicht aus Backsteinen, mit den Schritten
- Bereitstellen eines Lagerbettes mit einer Basisschicht (10) und seitlichen Aufkantungen (20), vorzugsweise aus einem in einer Längsrichtung des Lagerbettes zur Verfügung stehenden Vorrats, insbesondere einer Vorratsrolle,
Zuschneiden des Lagerbettes bezüglich seiner Länge gemäss der Länge der Wand,
- Auslegen des Lagerbettes als Lager für die Wand,
- Ausbilden von Aufkantungen (30) an den Enden des Lagerbettes und/oder Ansetzen des Lagerbettes an Lagerbettteile in anderer Richtung,
- Fixieren des Abstandes der seitlichen Aufkantungen mittels Klammerverbinder jeweils an den gegenüberliegenden Aufkantungen,
- Einfüllen einer Mörtelschicht aus einem selbstnivellierenden Mörtel bis maximal der Höhe der Aufkantungen,
- Aushärten des selbstnivellierenden Mörtels.

10. Verfahren nach Anspruch 9, **dadurch gekennzeichnet, dass** die als Einkerbungen in der Basisschicht ausgebildeten Aufkantungen (20) um einen Winkel von ca. 90° aufgeklappt und mittels eines Klebers oder einer Klettverbindung im Bereich der Einkerbungen (25) mit der Basisschicht (10) fixiert werden.

11. Verfahren zum Ausbilden einer Wand aus plangeschliffenen Bausteinen mit einem Klebespalt in der horizontalen Fuge kleiner gleich 1 mm, mit den Schritten:
Ausbilden eines Schall dämmenden Lagers gemäss Anspruch 9 oder 10, Aufbau der Wand mit plangeschliffenen Bauelementen mit einem Klebespalt in der horizontalen Fuge kleiner gleich 1 mm.
